# EUROPÄISCHE PATENTSCHRIFT

(11) **EP 2 329 079 B1**
(45) Veröffentlichungstag und Bekanntmachung des Hinweises auf die Patenterteilung: **18.05.2016**
(21) Anmeldenummer: 09775636.5
(22) Anmeldetag: 18.09.2009
(51) Int. Cl.: E01B 1/00, E01B 21/02, E01B 3/40

(54) **GLEISTRAGPLATTE**
TRACK SUPPORTING LAYER
PLAQUE DE SUPPORT DE VOIE

(30) Priorität: 19.09.2008 AT 51108 U
(43) Veröffentlichungstag der Anmeldung: 08.06.2011
(73) Patentinhaber: Gmundner Fertigteile Gesellschaft m.b.H. & Co. KG., 4810 Gmunden (AT)
(72) Erfinder: NEUMANN, Bernhard, A-4810 Gmunden (AT)
(74) Vertreter: Sonn & Partner Patentanwälte
(86) Internationale Anmeldenummer: PCT/AT2009/000362
(87) Internationale Veröffentlichungsnummer: WO 2010/031099

(56) Entgegenhaltungen:
- EP-A2- 1 533 420
- DE-B1- 1 935 531
- DE-U1-202007 001 163
- JP-A- 2008 127 900
- US-A- 5 988 519

## Beschreibung

Die Erfindung betrifft eine Gleistragplatte, welche eingerichtet ist, in einer Reihe mit solchen aufeinanderfolgend angeordneten Gleistragplatten eine Basis für die Schienen eines Gleises zu bilden, welche Gleistragplatte an ihrer Oberseite nutenartige Kanäle zur Aufnahme von geraden Schienen des Gleises sowie sich in Gleislängsrichtung erstreckende Seitenflächen und sich hierzu quer erstreckende Stirnflächen aufweist, welche eingerichtet sind, in der Reihe von Gleistragplatten den Stirnflächen von anschließenden Gleistragplatten zugewandt zu sein.

Deartige Gleistragplatten (vgl. z.B. DE 20 2007 001 163 U1, EP 1 533 420 A2, US 5,988,519, DE 1 935 531 B1 und JP 2008-127900) können anstelle von Schwellen als Basis für die Schienen von Gleisen vorgesehen werden, wobei in der Regel weniger Wartungsaufwand als bei Schwellen-gestützten Gleisen erforderlich ist, weil es auch bei schweren Belastungen kaum zu einem Einsinken der Platten in deren Bettung kommt. Überdies kann die Oberseite solcher Gleistragplatten unmittelbar eine Verkehrsfläche für Straßenverkehr und/oder Fußgängerverkehr bilden. Bekannt ist es hierbei auch, für die nutenartigen Kanäle sowie darin aufgenommenen Schienen einen gleichen bogenförmigen Verlauf vorzusehen.

Es ist ein Ziel der vorliegenden Erfindung, eine Gleistragplatte eingangs erwähnter Art zu schaffen, welche bei verschiedenen Verlaufsformen von Gleisen zur Bildung der die Schienen tragenden Basis dieser Gleise eingesetzt werden kann.

Die erfindungsgemäß ausgebildete Gleistragplatte eingangs erwähnter Art ist dadurch gekennzeichnet, dass die Gleistragplatte, in Draufsicht gesehen, die Form eines gleichschenkeligen Trapezes hat, dessen Schenkel den Verlauf der beiden Stirnflächen definieren, und dessen zueinander parallele Seiten den Verlauf der beiden Seitenflächen definieren, dass die nutenartigen Kanäle, von der einen Stirnfläche der Gleistragplatte zu deren anderen Stirnfläche geknickt oder bogenförmigen verlaufen, wobei der jeweilige geknickt oder bogenförmig verlaufende Kanal eingerichtet ist, den Querschnitt einer geraden Schiene des Gleises aufzunehmen, und dass, in Draufsicht gesehen, die Konkavseite des Verlaufes der zur Aufnahme der Schienen vorgesehenen Kanäle der kürzeren Seitenfläche der Gleistragplatte zugewandt ist.

Durch diese Ausbildung kann der vorstehend angeführten Zielsetzung gut entsprochen werden. Diese Gleistragplatte kann sowohl als Basis für gerade verlaufende Gleisstrecken als auch als Basis für bogenförmig verlaufende Gleisstrecken Verwendung finden, wobei mit einer einzigen Bauform solcher Gleistragplatten einem in der Praxis wichtigen Bereich von Krümmungsradien Rechnung getragen werden kann. Als Basis für gerade verlaufende Gleisstrecken kann man dabei eine Reihe, wie vorstehend angeführt ausgebildeter, Gleistragplatten bilden, wobei in dieser Reihe aufeinanderfolgende Platten zueinander um 180° bezüglich einer senkrecht zur Plattenfläche verlaufenden geometrischen Achse gewendet sind. Zur Bildung einer Basis für bogenförmig verlaufende Gleisabschnitte kann man solche Gleistragplatten in einer Reihe gleichsinnig aufeinanderfolgend anordnen, wobei der im Bogen außen verlaufende Seitenrand der Reihe durch die langen Seitenränder der einzelnen Platten gebildet ist und der innere Bogenrand der Reihe durch die kurzen Seitenränder der einzelnen Platten gebildet ist.

Eine bevorzugte Ausführungsform der erfindungsgemäßen Gleistragplatte, welche für die Bemessung der Abstände zwischen dem Schienenkopf und den seitlichen Rändern der Kanäle und damit auch für die Bemessung der Spurkranzrille vorteilhaft ist, zeichnet sich dadurch aus, dass der Querschnitt der zur Aufnahme der Schienen vorgesehenen Kanäle im Bereich der Oberseite der Gleistragplatte eingeengt ist, wobei an diesen Bereich nach unten anschließend sich dieser Querschnitt durch Hinterschneidung an den Seitenflächen dieser Kanäle aufweitet. Hierbei ergibt sich eine günstige Ausführungsform, wenn die Seitenflächen der zur Aufnahme der Schienen vorgesehenen Kanäle von der im Bereich der Oberseite der Gleistragplatte vorgesehenen Einengung weg nach unten zunächst bezüglich der Mitte des jeweiligen Kanals nach außen geneigt und dann weiter zur Sohle des jeweiligen Kanals nach unten abfallend verlaufen. Eine Variante, welche eine breite Sohlenfläche für die zur Aufnahme der Schienen vorgesehenen Kanäle ergibt, ist dadurch gekennzeichnet, dass die Seitenflächen der zur Aufnahme der Schienen vorgesehenen Kanäle von der im Bereich der Oberseite der Gleistragplatte vorgesehenen Einengung weg nach unten bezüglich der Mitte des jeweiligen Kanals nach außen geneigt abfallend zur Sohle des jeweiligen Kanals verlaufen. Eine weitere günstige Ausführungsform, die auch für die Unterbringung relativ hoch ausgebildeter Schienenbefestigungsklemmen günstig ist, ist dadurch gekennzeichnet, dass die Seitenflächen der zur Aufnahme der Schienen vorgesehenen Kanäle von der im Bereich der Oberseite der Gleistragplatte vorgesehenen Einengung weg nach unten zunächst bezüglich der Mitte des jeweiligen Kanals horizontal nach außen und dann weiter zur Sohle des jeweiligen Kanals nach unten abfallend verlaufen. Eine weitere Variante hinsichtlich des Querschnittes der zur Aufnahme der Schienen vorgesehenen Kanäle ist dadurch gekennzeichnet, dass die Seitenflächen der zur Aufnahme der Schienen vorgesehenen Kanäle von der im Bereich der Oberseite der Gleistragplatte vorgesehenen Einengung weg nach unten, sich bezüglich der Mitte des jeweiligen Kanals gewölbeartig erweiternd, zur Sohle verlaufen. Diese Variante ist hinsichtlich der Belastbarkeit der Oberseite der Gleistragplatte, welche Oberseite eine Verkehrsfläche bilden kann, von Vorteil.

Für die Positionierung und Lagejustierung der Gleistragplatten zueinander ist es weiter vorteilhaft, wenn man vorsieht, dass, von der Oberseite der Gleistragplatte ausgehend, an beiden Stirnflächen der Gleistragplatte jeweils eine in der Mitte zwischen den zur Aufnahme der Schienen vorgesehenen Kanälen angeordnete Markierungsnut vorgesehen ist.

Für die Höhennivellierung und für die Fixierung der gegenseitigen Positionen von in einer Reihe aufeinanderfolgend angeordneten Gleistragplatten ist es vorteilhaft, wenn man vorsieht, dass an den Seitenflächen der Gleistragplatten, an die Stirnflächen anschließend, in Längsrichtung der Gleistragplatten verlaufende Nuten vorgesehen sind, und weiter in diese Nuten zur gegenseitigen Höhennivellierung und Verbindung aneinanderschließend angeordneter Gleistragplatten dienende Keile eingefügt sind.

Wie erwähnt kann die Oberseite erfindungsgemäß ausgebildeter Gleistragplatten eine Verkehrsfläche bilden, wobei auch oft das Bedürfnis besteht, an solche Gleistragplatten seitlich weitere Verkehrsflächen anzuschließen, z.B. zur Bildung schienengleicher Bahnübergänge. Es ist dabei für den Anschluss des Schichtaufbaues von Verkehrsflächen, z.B. von Asphaltbetonschichten, an die Seitenflächen von Gleistragplatten hier in Rede stehender Art, von Vorteil, wenn man vorsieht, dass die Seitenflächen der Gleistragplatte, von der Oberseite der Gleistragplatte ausgehend, zunächst eine steil abfallende Zone und danach eine flacher abfallend nach außen gerichtete Zone aufweisen.

Für das Anbringen von Schienen an den Gleistragplatten kann man vorteilhaft an der Sohle der zur Aufnahme der Schienen vorgesehenen Kanäle Befestigungselemente zur Fixierung der Schienen vorsehen. Es können aber auch andere Maßnahmen zur Befestigung der Schienen vorgesehen werden, z.B. die Verwendung von Einguss-Massen, die die Schienen in den für ihre Aufnahme vorgesehenen Kanälen fixieren.

Die Sohle der zur Aufnahme der Schienen vorgesehenen Kanäle kann im Wesentlichen eben oder auch seitlich geneigt verlaufen, z.B. um eine Schrägstellung der Schienen zu erhalten. Eine solche Neigung kann auch nur in einem Teilbereich der Sohle, in dem die betreffende Schiene aufliegt, vorgesehen werden. Auch kann ein eingetieftes Schienenbett in einem Teilbereich der Sohle zur Lagerung der Schienen vorgesehen werden.

Die Erfindung wird nun anhand von Beispielen unter Bezugnahme auf die Zeichnung, in der solche Beispiele schematisch dargestellt sind, weiter erläutert.

In der Zeichnung zeigt Fig. 1 ein Ausführungsbeispiel einer erfindungsgemäß ausgebildeten Gleistragplatte in Draufsicht, und es zeigt Fig. 2 eine Stirnansicht der in Fig. 1 dargestellten Gleistragplatte; Fig. 3 zeigt in Draufsicht ein weiteres Ausführungsbeispiel einer erfindungsgemäß ausgebildeten Gleistragplatte; Fig. 4 zeigt in Draufsicht eine Gruppe erfindungsgemäß ausgebildeter Gleistragplatten, welche in Form einer Reihe aufeinanderfolgend angeordnet sind, um die Basis eines gerade verlaufenden Gleisabschnittes zu bilden, und es zeigt Fig. 5 in Draufsicht eine Reihe erfindungsgemäß ausgebildeter Gleistragplatten, welche polygonal aneinander anschließend eine Basis für einen bogenförmig verlaufenden Gleisabschnitt bilden; Fig. 6 zeigt eine Seitenansicht einer Reihe erfindungsgemäß ausgebildeter Gleistragplatten; Fig. 7 zeigt den Bereich eines zur Aufnahme einer Schiene eines Gleises dienenden Kanals einer erfindungsgemäß ausgebildeten Gleistragplatte im Schnitt; und es zeigen die Fig. 8, 9 und 10 je in einer zur Fig. 7 analogen Schnittdarstellung Varianten zu dem in Fig. 7 dargestellten Beispiel.

Fig. 1 zeigt ein Ausführungsbeispiel einer erfindungsgemäß ausgebildeten Gleistragplatte 1, welche die Form eines gleichschenkeligen Trapezes hat, dessen Schenkel den Verlauf der beiden Stirnflächen 2, 3 dieser Gleistragplatte definieren und dessen zueinander parallele Seiten den Verlauf der beiden sich in Gleislängsrichtung 4 erstreckenden Seitenflächen 5, 6 der Gleistragplatte definieren. Die Stirnflächen 2, 3 sind bei einer Anordnung mehrerer Gleistragplatten in Form einer Reihe aufeinanderfolgend angeordneter Gleistragplatten der jeweils in der Reihe an die betreffende Gleistragplatte anschließenden Gleistragplatte zugewandt. Die Gleistragplatte 1 weist an ihrer Oberseite 7 zwei nutenartige Kanäle 8 zur Aufnahme von Schienen eines Gleises auf, wobei solche Schienen 9, welche in die genannten Kanäle 8 eingefügt sind, in Fig. 1 und Fig. 2 schematisch dargestellt sind.

Die nutenartigen Kanäle 8, welche von der einen Stirnfläche 2 zur anderen Stirnfläche 3 der Gleistragplatte 1 verlaufen, haben einen geknickten Verlauf, wobei in der Mitte ihrer Längserstreckung die Abweichung 11 von der jeweiligen Sehnenachse 10, die sich in Längsrichtung 4 erstreckt, am größten ist. Es ist in der Zeichnung im Interesse einer guten Erkennbarkeit das Ausmaß dieser Abweichung, das sich durch den geknickten Verlauf der Kanäle 8 ergibt, deutlich größer als bei der praktischen Ausführung dargestellt.

Der von einer Stirnfläche 2 der Gleistragplatte 1 bei Betrachtung im Sinne des Pfeiles 12 zu sehende Durchblickquerschnitt 13 des jeweiligen Kanals 8 erfährt durch den geknickten Kanalverlauf durch die Seitenflächen 14, 15 des Kanals 8 eine optische Einengung. Durch Wahl der Abmessungen des betreffenden Kanals 8 wird der Durchblickquerschnitt 13 so bemessen, dass er den Querschnitt einer Schiene 9 des Gleises in sich aufnehmen kann, sodass eine solche gerade Schiene in den jeweiligen geknickt verlaufenden Kanal 8 einfügbar ist.

Es ist in Draufsicht gesehen die Konkavseite 16 des Verlaufes der Kanäle 8 der kürzeren Seitenfläche 6 der Gleistragplatte 1 zugewandt.

An den beiden Stirnflächen 2, 3 der Gleistragplatte 1 sind Markierungsnuten 17, 18 vorgesehen, wobei diese Markierungsnuten von der Oberseite 7 der Gleistragplatte ausgehen und in der Mitte zwischen den Kanälen 8 angeordnet sind.

Fig. 3 zeigt eine Variante zu der in Fig. 1 dargestellten Ausführungsform einer erfindungsgemäß ausgebildeten Gleistragplatte, wobei bei dieser Variante die Kanäle 8 bogenförmig von der Stirnfläche 2 zur Stirnfläche 3 der Gleistragplatte verlaufen. Details, welche zu Details der Ausführungsform nach Fig. 1 analog sind, sind mit gleichen Bezugsziffern bezeichnet.

Die Seitenflächen 5, 6 der Gleistragplatte 1 weisen von der Oberseite 7 der Gleistragplatte ausgehend zunächst eine steil abfallende Zone 22 und danach eine flacher abfallend nach außen gerichtete Zone 23 auf. Dies ist für den Anschluss von Straßendecken vorteilhaft, insbesondere wenn diese aus Asphaltbeton hergestellt werden.

Fig. 4 zeigt in Draufsicht eine Reihe 27 von erfindungsgemäß ausgebildeten Gleistragplatten 1, 1', welche zur Bildung einer Basis für ein gerade verlaufendes Gleis aneinander anschließend angeordnet sind, wobei die einander zugewandten Stirnflächen 2,3 aufeinander folgend angeordneter Gleistragplatten aneinander liegen. Die in der Reihe jeweils auf eine Gleistragplatte folgende Gleistragplatte ist um eine senkrecht zur Plattenfläche verlaufende geometrische Achse 26 um 180° bezüglich der erstgenannten Gleistragplatte gewendet angeordnet, und es wird auf diese Weise die bezüglich einer geometrischen Mittellinie 20 der Gleistragplatten vorliegende Schrägstellung aneinander liegender Stirnflächen 2, 3 kompensiert und ein gerader Verlauf der Reihe 27 erhalten, der einem geraden Verlauf eines Gleises entspricht, dessen Schienen in die Kanäle 8 der die Reihe 27 bildenden Gleistragplatten aufgenommen sind. Es folgen sowohl an einem Seitenrand 28 als auch am anderen Seitenrand 29 der Reihe 27 jeweils abwechselnd lange Seitenflächen 5 und kurze Seitenflächen 6 der einzelnen Gleistragplatten 1, 1' aufeinander und die Seitenränder 28, 29 verlaufen längs Geraden.

Fig. 5 zeigt, wieder in Draufsicht, eine Reihe 27' von erfindungsgemäß ausgebildeten Gleistragplatten 1, wobei in dieser Reihe 27', anders als bei der in Fig. 4 dargestellten Reihe 27, die Gleistragplatten in zueinander gleicher Stellung aufeinanderfolgen. Der eine Seitenrand 28' der Reihe 27' ist durch die langen Seitenflächen 5 der einzelnen Gleistragplatten 1 und der andere Seitenrand 29' der Reihe 27' durch die kurzen Seitenflächen 6 der einzelnen Gleistragplatten 1 gebildet. So wird durch die Trapezform der mit ihren Stirnflächen 2, 3 aneinanderliegenden Gleistragplatten 1 eine polygonal gekrümmt verlaufende Reihe 27' gebildet, wobei in die Kanäle 8 der diese Reihe bildenden Gleistragplatten bogenförmig gekrümmte Schienen eines bogenförmig verlaufenden Gleises eingefügt werden können.

Sohin ermöglicht es die erfindungsgemäße Ausbildung von Gleistragplatten unter Benutzung einer Plattenform sowohl eine Basis für gerade verlaufende Gleise als auch eine Basis für bogenförmig verlaufende Gleisabschnitte zu bilden.

Zur gegenseitigen Nivellierung der Gleistragplatten beim Zusammenfügen einer Reihe aneinander anschließender Gleistragplatten und zur Bildung eines Zusammenhaltes unter den Platten einer solchen Reihe sieht man vorzugsweise an den Seitenflächen 5, 6 der Gleistragplatten, an die Stirnflächen 2, 3 derselben anschließend, in Längsrichtung verlaufende Nuten 19 vor, in welche Keile 21 passend eingefügt sind, die die Stoßstelle zwischen den aneinander anschließenden Platten überbrücken. Dies ist in den Fig. 4 und 5 angedeutet und in Fig. 6 detaillierter dargestellt und in Fig. 2 als Fakultativmaßnahme strichliert angedeutet. Durch das Vorsehen geeignet geformter Schrägflächen an den Nuten 19 und/oder an den Keilen 21 können dabei zusammenführende, zusammenziehende, positionsangleichende bzw. nivellierende und zusammenhaltende Kräfte zur Wirkung gebracht werden.

Die in die Kanäle 8 der Gleistragplatte einzufügenden Schienen 9 können in diesen Kanälen auf verschiedene Weise befestigt bzw. fixiert werden. Eine bevorzugte Ausführungsform sieht vor, an der Sohle der zur Aufnahme der Schienen vorgesehenen Kanäle 8 Befestigungsklemmen zur Fixierung der Schienen anzuordnen. Es sind aber auch andere Techniken anwendbar, z.B. Einguss-Massen, welche an den Wänden der Kanäle haften und an den Schienen haften und/oder die Schienen umschließen. Man kann dabei vorzugsweise elastische Einguss-Massen anwenden, z.B. Verbundmaterialien aus Korkpartikeln und einem Elastomer; man kann dabei den Massen zur Abstimmung ihrer Eigenschaften auch kornförmige steife Partikel, wie z.B. Sande, zugeben.

Die Querschnittsform der Kanäle 8 kann unter Berücksichtigung des jeweils vorliegenden Schienenquerschnittes und der jeweils vorgesehenen Befestigungen für die Schienen unter verschiedenen Möglichkeiten gewählt werden, und man kann auch an verschiedenen Stellen der Längserstreckung dieser Kanäle voneinander abweichende Querschnittsformen vorsehen, z.B. an Stellen, an denen Befestigungselemente anzuordnen sind, wobei sowohl für die Unterbringung der Befestigungselemente entsprechend Raum in den Kanälen freizuhalten ist als auch erforderlichenfalls an den betreffenden Stellen ein freier Zugriff auf Stellelemente, z.B. Stellschrauben, die an den Befestigungselementen vorliegen, zu ermöglichen ist. Entsprechende Erweiterungen der Kanäle können, in Längsrichtung der Kanäle gesehen, verhältnismäßig kurz sein.

Es ist oft günstig, für die zur Aufnahme der Schienen vorgesehenen Kanäle eine Querschnittsform zu wählen, die im Bereich der Oberseite der Gleistragplatten eingeengt ist und die sich an diesen eingeengten Bereich nach unten anschließend durch Hinterschneidung an den Seitenflächen dieser Kanäle aufweitet. Ausführungsformen dieser Art sind in den Fig. 7, 8, 9 und 10 dargestellt.

Fig. 7 zeigt einen in einer Gleistragplatte 1 vorgesehenen Kanal 8, der im Bereich der Oberseite 7 der Gleistragplatte eine Einengung 25 hat und dessen Seitenflächen 31, 32 von dieser Einengung weg nach unten zunächst bezüglich der Mitte 33 des Kanals 8 nach außen geneigt und dann weiter zur Sohle 24 nach unten abfallend verlaufen. Die in den Kanal 8 eingefügte Schiene 9 ist mit einer elastischen Einguss-Masse 34 fixiert.

Fig. 8 zeigt einen in einer Gleistragplatte 1 vorgesehenen Kanal 8, der im Bereich der Oberseite 7 der Gleistragplatte eine Einengung 25 hat, von der weg die Seitenflächen 31, 32 des Kanals bezüglich der Mitte 33 nach außen geneigt abfallend zur Sohle 24 verlaufen. Im Kanal 8 ist eine Schiene 9 angeordnet, welche mit einem Befestigungselement 35 fixiert ist. Dieses Befestigungselement 35 hat Spannschrauben 36.

Fig. 9 zeigt einen in einer Gleistragplatte 1 vorgesehenen Kanal 8, der im Bereich der Oberseite 7 der Gleistragplatte eine Einengung 25 hat, von der weg nach unten die Seitenflächen 31, 32 des Kanals zunächst bezüglich der Mitte 33 des Kanals horizontal nach außen und dann weiter zur Sohle 24 des Kanals nach unten abfallend verlaufen. An der Sohle 24 sind Keile 37 angeordnet, welche eine seitliche Neigung der Schienen bewirken. Alternativ kann man die Sohle 24, mindestens in einem Teilbereich, seitlich geneigt ausbilden.

Fig. 10 zeigt einen in einer Gleistragplatte 1 vorgesehenen Kanal 8, der im Bereich der Oberseite 7 der Gleistragplatte eine Einengung 25 hat, von der weg nach unten die Seitenflächen 31, 32, sich bezüglich der Mitte 33 des Kanals 8 gewölbeartig erweiternd, zur Sohle 24 verlaufen. Die Sohle 24 weist ein eingetieftes Schienenbett 38 zur Lagerung der Schienen auf.

## Patentansprüche

1. Gleistragplatte (1, 1'), welche eingerichtet ist, in einer Reihe mit solchen aufeinanderfolgend angeordneten Gleistragplatten eine Basis für die Schienen eines Gleises zu bilden, welche Gleistragplatte an ihrer Oberseite nutenartige Kanäle (8) zur Aufnahme von geraden Schienen des Gleises sowie sich in Gleislängsrichtung (4) erstreckende Seitenflächen (5, 6) und sich hierzu quer erstreckende Stirnflächen (2, 3) aufweist, welche eingerichtet sind, in der Reihe von Gleistragplatten (1, 1') den Stirnflächen von anschließenden Gleistragplatten zugewandt zu sein, **dadurch gekennzeichnet, dass** die Gleistragplatte (1), in Draufsicht gesehen, die Form eines gleichschenkeligen Trapezes hat, dessen Schenkel den Verlauf der beiden Stirnflächen (2, 3) definieren, und dessen zueinander parallele Seiten den Verlauf der beiden Seitenflächen (5, 6) definieren, dass die nutenartigen Kanäle (8), von der einen Stirnfläche (2) der Gleistragplatte zu deren anderen Stirnfläche (3) geknickt oder bogenförmigen verlaufen, wobei der jeweilige geknickt oder bogenförmig verlaufende Kanal (8) eingerichtet ist, den Querschnitt einer geraden Schiene (9) des Gleises aufzunehmen, und dass, in Draufsicht gesehen, die Konkavseite (16) des Verlaufes der zur Aufnahme der Schienen vorgesehenen Kanäle (8) der kürzeren Seitenfläche (6) der Gleistragplatte (1) zugewandt ist.

2. Gleistragplatte nach Anspruch 1, **dadurch gekennzeichnet, dass** der Querschnitt der zur Aufnahme der Schienen vorgesehenen Kanäle (8) im Bereich der Oberseite (7) der Gleistragplatte (1) eingeengt ist, wobei an diesen Bereich nach unten anschließend sich dieser Querschnitt durch Hinterschneidung an den Seitenflächen dieser Kanäle aufweitet.

3. Gleistragplatte nach Anspruch 2, **dadurch gekennzeichnet, dass** die Seitenflächen (31, 32) der zur Aufnahme der Schienen vorgesehenen Kanäle (8) von der im Bereich der Oberseite (7) der Gleistragplatte (1) vorgesehenen Einengung (25) weg nach unten zunächst bezüglich der Mitte (33) des jeweiligen Kanals (8) nach außen geneigt und dann weiter zur Sohle (24) des jeweiligen Kanals nach unten abfallend verlaufen.

4. Gleistragplatte nach Anspruch 2, **dadurch gekennzeichnet, dass** die Seitenflächen (31, 32) der zur Aufnahme der Schienen vorgesehenen Kanäle (8) von der im Bereich der Oberseite (7) der Gleistragplatte (1) vorgesehenen Einengung (25) weg nach unten bezüglich der Mitte (33) des jeweiligen Kanals (8) nach außen geneigt abfallend zur Sohle (24) des jeweiligen Kanals verlaufen.

5. Gleistragplatte nach Anspruch 2, **dadurch gekennzeichnet, dass** die Seitenflächen (31, 32) der zur Aufnahme der Schienen vorgesehenen Kanäle (8) von der im Bereich der Oberseite (7) der Gleistragplatte (1) vorgesehenen Einengung (25) weg nach unten zunächst bezüglich der Mitte (33) des jeweiligen Kanals (8) horizontal nach außen und dann weiter zur Sohle (24) des jeweiligen Kanals nach unten abfallend verlaufen.

6. Gleistragplatte nach Anspruch 2, **dadurch gekennzeichnet, dass** die Seitenflächen (31, 32) der zur Aufnahme der Schienen vorgesehenen Kanäle (8) von der im Bereich der Oberseite (7) der Gleistragplatte (1) vorgesehenen Einengung (25) weg nach unten, sich bezüglich der Mitte (33) des jeweiligen Kanals (8) gewölbeartig erweiternd, zur Sohle (24) verlaufen.

7. Gleistragplatte nach einem der Ansprüche 1 bis 6, **dadurch gekennzeichnet, dass**, von der Oberseite (7) der Gleistragplatte (1) ausgehend, an beiden Stirnflächen (2, 3) der Gleistragplatte (1) jeweils eine in der Mitte zwischen den zur Aufnahme der Schienen vorgesehenen Kanälen (8) angeordnete Markierungsnut (17, 18) vorgesehen ist.

8. Gleistragplatte nach einem der Ansprüche 1 bis 7, **dadurch gekennzeichnet, dass** die Seitenflächen (5, 6) der Gleistragplatte (1), von der Oberseite (7) der Gleistragplatte ausgehend, zunächst eine steil abfallende Zone (22) und danach eine flacher abfallend nach außen gerichtete Zone (23) aufweisen.

9. Gleistragplatte nach einem der Ansprüche 1 bis 8, **dadurch gekennzeichnet, dass** an der Sohle (24) der zur Aufnahme der Schienen vorgesehenen Kanäle (8) Befestigungselemente 35 zur Fixierung der Schienen vorgesehen sind.

10. Reihe von aneinander anschließend angeordneten Gleistragplatten nach einem oder mehreren der Ansprüche 1 bis 9, **dadurch gekennzeichnet, dass** die jeweils auf eine Gleistragplatte (1) folgende Gleistragplatte (1') um eine senkrecht zur Plattenfläche verlaufende geometrische Achse (26) um 180° bezüglich der erstgenannten Gleistragplatte gewendet angeordnet ist, und so an den Seitenrändern (28, 29) der Reihe (27) von Gleistragplatten (1, 1') jeweils abwechselnd kurze Seitenflächen (6) von Gleistragplatten und lange Seitenflächen (5) von Gleistragplatten aufeinanderfolgen und die Seitenränder (28, 29) der Reihe (27) längs Geraden verlaufen.

11. Reihe von aneinander anschließend angeordneten Gleistragplatten nach einem oder mehreren der Ansprüche 1 bis 9, **dadurch gekennzeichnet, dass** der eine Seitenrand (28') der Reihe (27') durch die langen Seitenflächen (5) der einzelnen Gleistragplatten (1) und der andere Seitenrand (29') der Reihe (27') durch die kurzen Seitenflächen (6) der einzelnen Gleistragplatten gebildet ist und die Gleistragplatten (1) der Reihe (27') so miteinander eine polygonal gekrümmt verlaufende Basis für die Schienen eines Gleises bilden.

12. Reihe von aneinander anschließend angeordneten Gleistragplatten nach einem der Ansprüche 1 bis 9, **dadurch gekennzeichnet, dass** an den Seitenflächen (5, 6) der Gleistragplatten (1), an die Stirnflächen (2, 3) anschließend, in Längsrichtung der Gleistragplatten verlaufende Nuten (19) vorgesehen sind, und weiter in diese Nuten (19) zur gegenseitigen Höhennivellierung und Verbindung aneinanderschließend angeordneter Gleistragplatten dienende Keile (21) eingefügt sind.

13. Reihe von Gleistragplatten nach einem der Ansprüche 10 bis 12, **dadurch gekennzeichnet, dass** bei der ersten und/oder letzten Gleistragplatte (1, 1') der Reihe (27; 27') die zur Aufnahme der Schienen vorgesehenen Kanäle (8) an ihrem an der freien Stirnfläche (2, 3) liegenden Ende horizontal erweiternde Aufweitungen (30) aufweisen.

14. Gleistragplatte nach einem der Ansprüche 1 bis 9, **dadurch gekennzeichnet, dass** die Sohle (24) der zur Aufnahme der Schienen vorgesehenen Kanäle (8), mindestens in einem Teilbereich, seitlich geneigt verläuft oder dass an der Sohle (24) der Kanäle (8) eine seitliche Neigung der Schienen ergebende Keile (37) angeordnet sind.

15. Gleistragplatte nach einem der Ansprüche 1 bis 9 oder 14, **dadurch gekennzeichnet, dass** die Sohle (24) ein eingetieftes Schienenbett (38) zur Lagerung der Schiene (9) aufweist.

## Claims

1. A track-supporting layer (1, 1') arranged to form in a series of such consecutively arranged track-supporting layers a base for the rails of a track, which track-supporting layer comprises groove-like channels (8) on its upper surface for receiving straight rails of the track as well as side faces (5, 6) extending in the longitudinal direction (4) of the track and end faces (2, 3) extending transversely thereto, which are arranged to face the end faces of adjoining track-supporting layers in the series of track-supporting layers (1; 1'), **characterized in that** the track-supporting layer (1), seen in top view, has the shape of an isosceles trapezoid whose legs define the courses of the two end faces (2, 3) and whose mutually parallel sides define the courses of the two side faces (5, 6), that the groove-like channels (8) extend from one end face (2) of the track-supporting layer to the other end face (3) thereof in a bent or arched course, wherein the respective channel (8) extending in a bent or arched course is arranged to receive the cross section of a straight rail (9) of the track, and that the concave side (16) of the course of each of the channels (8) provided for receiving the rails faces the shorter side face (6) of the track-supporting layer (1), seen in top view.

2. A track-supporting layer according to claim 1, **characterized in that** the cross sections of the channels (8) provided for receiving the rails are constricted in the region of the upper surface (7) of the track-supporting layer (1), said cross sections widening downwardly adjacent said region due to undercuts on the side faces of these channels.

3. A track-supporting layer according to claim 2, **characterized in that** the side faces (31, 32) of the channels (8) provided for receiving the rails, downwardly from the constriction (25) located in the region of the upper surface (7) of the track-supporting layer (1), extend in a manner initially inclined outwardly relative to the center (33) of the respective channel (8) and then falling off downwardly towards to the bottom (24) of the respective channel.

4. A track-supporting layer according to claim 2, **characterized in that** the side faces (31, 32) of the channels (8) provided for receiving the rails, downwardly from the constriction (25) located in the region of the upper surface (7) of the track-supporting layer (1), extend to fall off towards the bottom (24) of the respective channel in a manner outwardly inclined relative to the center (33) of the respective channel (8).

5. A track-supporting layer according to claim 2, **characterized in that** the side faces (31, 32) of the channels (8) provided for receiving the rails, downwardly from the constriction (25) located in the region of the upper surface (7) of the track-supporting layer (1), extend initially horizontally outwardly relative to the center (33) of the respective channel (8) and then in a manner falling off downwardly towards the bottom (24) of the respective channel.

6. A track-supporting layer according to claim 2, **characterized in that** the side faces (31, 32) of the channels (8) provided for receiving the rails, downwardly from the constriction (25) located in the region of the upper surface (7) of the track-supporting layer (1), extend to the bottom (24) by widening in an arched manner relative to the center (33) of the respective channel (8).

7. A track-supporting layer according to any one of claims 1 to 6, **characterized in that**, departing from the upper surface (7) of the track-supporting layer (1), a marker groove (17, 18) is each provided on the two end faces (2, 3) of the track-supporting layer (1) in the middle between the channels (8) provided for receiving the rails.

8. A track-supporting layer according to any one of claims 1 to 7, **characterized in that** the side faces (5, 6) of the track-supporting layer (1), departing from the upper side (7) of the track-supporting layer, have an initially steeply sloping zone (22) which is followed by a more flatly sloping and outwardly directed zone (23).

9. A track-supporting layer according to any one of claims 1 to 8, **characterized in that** fastening elements (35) for fixing the rails are provided on the bottoms (24) of the channels (8) provided for receiving the rails.

10. A series of consecutively arranged track-supporting layers according to one or several of claims 1 to 9, **characterized in that** each track-supporting layer (1') following a track-supporting layer (1) is arranged in a manner turned by 180° relative to the latter track-supporting layer, about a geometric axis (26) extending perpendicularly to the layer surface, such that, on the side edges (28, 29) of the series (27) of track-supporting layers (1, 1'), short side faces (6) of track-supporting layers and long side faces (5) of track-supporting layers follow each other alternatingly and the side edges (28, 29) of the series (27) extend along straight lines.

11. A series of consecutively arranged track-supporting layers according to one or several of claims 1 to 9, **characterized in that** one side edge (28') of the series (27') is formed by the long side faces (5) of the individual track-supporting layers (1), while the other side edge (29') of the series (27') is formed by the short side faces (6) of the individual track-supporting layers, and the track-supporting layers (1) of the series (27') thus together form a polygonally curved base for the rails of a track.

12. A series of consecutively arranged track-supporting layers according to one or several of claims 1 to 9, **characterized in that** grooves (19) extending in the longitudinal direction of the track-supporting layers (1) are provided on the side faces (5, 6) of the track-supporting layers in a manner adjoining the end faces (2, 3), and wedges (21) serving for mutually levelling the heights of, and connecting, consecutively arranged track-supporting layers are further inserted in said grooves.

13. A series of consecutively arranged track-supporting layers according to one or several of claims 10 to 12, **characterized in that**, on the first and/or last track-supporting layer (1, 1') of the series (27; 27'), the channels (8) provided for receiving the rails comprise horizontally enlarged widenings (30) on their ends located on the free end faces (2, 3).

14. A track-supporting layer according to any one of claims 1 to 9, **characterized in that** the bottoms (24) of the channels (8) provided for receiving the rails extend to be laterally inclined at least over a portion, or wedges (37) providing lateral inclinations of the rails are arranged on the bottoms (24) of the channels (8).

15. A track-supporting layer according to any one of claims 1 to 9 or 14, **characterized in that** the bottom (24) has a deepened rail bed (38) for mounting a rail (9).

## Revendications

1. Dalle de support de voies (1, 1') conçue pour former, dans une série avec de telles dalles de support de voies, une base pour les rails d'une voie ferrée, cette dalle de support de voies comprenant, sur son côté supérieur, des canaux (8) en forme de rainures pour le logement de rails droits de la voie ferrée ainsi que des surfaces latérales (5, 6) s'étendant dans la direction longitudinale de la voie (4) et des surfaces frontales (2, 3) s'étendant transversalement par rapport à celles-ci, qui sont conçues pour être orientées, dans la série de dalles de support de voies (1, 1'), vers les surfaces frontales des dalles de support de voies adjacentes, **caractérisée en ce que** la dalle de support de voie (1), vue de dessus, présente la forme d'un trapèze isocèle dont les arêtes définissent l'extension des deux surfaces frontales (2, 3) et dont les côtés parallèles entre eux définissent l'extension des deux surfaces latérales (5, 6), **en ce que** les canaux (8) en forme de rainures s'étendent d'une surface frontale (2) de la dalle de support de voie vers l'autre surface frontale (3) de manière pliée ou sous la forme d'un arc, le canal (8) s'étendant de manière pliée ou sous la forme d'un arc étant conçu pour loger la section transversale d'un rail droit (9) de la voie et **en ce que**, vu de dessus, le côté concave (16) de l'extension des canaux (8) prévus pour le logement des rails est orienté vers la surface latérale la plus courte (6) de la dalle de support de voie (1).

2. Dalle de support de voie selon la revendication 1, **caractérisée en ce que** la section transversale des canaux (8) prévus pour le logement des rails se rétrécit au niveau du côté supérieur (7) de la dalle de support de voie (1), cette section transversale s'élargissant ensuite au niveau de cette zone vers le bas grâce à une contre-dépouille au niveau des surfaces latérales de ces canaux.

3. Dalle de support de voie selon la revendication 2, **caractérisée en ce que** les surfaces latérales (31, 32) des canaux (8) prévus pour le logement des rails sont d'abord inclinées vers l'extérieur par rapport au centre (33) du canal (8) correspondant en s'éloignant, vers le bas, du rétrécissement (25) prévu au niveau du côté supérieur (7) de la dalle de support de voie (1) puis continuent vers la semelle (24) du canal correspondant en tombant vers le bas.

4. Dalle de support de voie selon la revendication 2, **caractérisée en ce que** les surfaces latérales (31, 32) des canaux (8) prévus pour le logement des rails s'étendent de manière inclinée vers l'extérieur par rapport au centre (33) du canal (8) correspondant en s'éloignant, vers le bas, du rétrécissement (25) prévu au niveau du côté supérieur (7) de la dalle de support de voie (1) en tombant vers la semelle (24) du canal correspondant.

5. Dalle de support de voie selon la revendication 2, **caractérisée en ce que** les surfaces latérales (31, 32) des canaux (8) prévus pour le logement des rails s'étendent d'abord horizontalement vers l'extérieur par rapport au centre (33) du canal (8) correspondant en s'éloignant, vers le bas, du rétrécissement (25) prévu au niveau du côté supérieur (7) de la dalle de support de voie (1) puis continuent vers la semelle (24) du canal correspondant en tombant vers le bas.

6. Dalle de support de voie selon la revendication 2, **caractérisée en ce que** les surfaces latérales (31, 32) des canaux (8) prévus pour le logement des rails s'étendent en s'élargissant, sous la forme d'une voûte, par rapport au centre (33) du canal (8) correspondant en s'éloignant, vers le bas, du rétrécissement (25) prévu au niveau du côté supérieur (7) de la dalle de support de voie (1), en direction de la semelle (24).

7. Dalle de support de voie selon l'une des revendications 1 à 6, **caractérisée en ce que**, à partir du côté supérieur (7) de la dalle de support de voie (1), sur les deux surfaces frontales (2, 3) de la dalle de support de voie (1), une rainure de marquage (17, 18), disposée au centre entre les canaux (8) prévus pour le logement des rails, est prévue.

8. Dalle de support de voie selon l'une des revendications 1 à 7, **caractérisée en ce que** les surfaces latérales (5, 6) de la dalle de support de voie (1) comprennent, à partir du côté supérieur (7) de la dalle de support de voie, d'abord une zone à forte pente (22) puis une zone (23) à pente plus faible orientée vers l'extérieur.

9. Dalle de support de voie selon l'une des revendications 1 à 8, **caractérisée en ce que**, sur la semelle (24) des canaux (8) prévus pour le logement des rails, sont prévus des éléments de fixation (35) pour la fixation des rails.

10. Série de dalles de support de voies disposées de manière adjacente les unes par rapport aux autres, selon l'une ou plusieurs des revendications 1 à 9, **caractérisée en ce que** la dalle de support de voie (1') suivant une dalle de support de voie (1) est disposée de manière décalée de 180° autour d'un axe géométrique (26) s'étendant perpendiculairement à la surface de la dalle, par rapport à la dalle de support de voie mentionnée en premier et sur les bords latéraux (28, 29) de la série (27) de dalles de support de voies (1, 1'), se succèdent, de manière alternée, le long de droites, des surfaces latérales courtes (5) de dalles de support de voies et les bords latéraux (28, 29) de la série (27).

11. Série de dalles de support de voies disposées de manière adjacente les unes par rapport aux autres, selon l'une ou plusieurs des revendications 1 à 9, **caractérisée en ce qu'**un bord latéral (28') de la série (27') est constitué des surfaces latérales longues (5) des différentes dalles de support de voies (1) et l'autre bord latéral (29') de la série (27') est constitué des surfaces latérales courtes (6) des différentes dalles de support de voies et les dalles de support de voies (1) de la série (27') constituent donc ensemble une base incurvée de forme polygonale pour les rails d'une voie ferrée.

12. Série de dalles de support de voies disposées de manière adjacente les unes par rapport aux autres, selon l'une ou plusieurs des revendications 1 à 9, **caractérisée en ce que**, sur les surfaces latérales (5, 6) des dalles de support de voies (1), sont prévues des rainures (19) s'étendant de manière adjacente par rapport aux surfaces frontales (2, 3) dans la direction longitudinale des dalles de support de voies et, dans ces rainures (19) sont en outre insérés des cales (21) permettant de niveler mutuellement en hauteur et de relier entre elles des dalles de support de voies adjacentes.

13. Série de dalles de support de voies selon l'une des revendications 10 à 12, **caractérisée en ce que**, dans la première et/ou la dernière dalle de support de voie (1, 1') de la série (27 ; 27'), les canaux (8) prévus pour le logement des rails comprennent, au niveau de leur extrémité se trouvant au niveau de la surface frontale (2, 3), des élargissements (30) s'étendant horizontalement.

14. Série de dalles de support de voies selon l'une des revendications 1 à 9, **caractérisée en ce que** la semelle (24) des canaux (8) prévus pour le logement des rails s'étend de manière inclinée latéralement au moins dans une zone partielle ou **en ce que**, sur la semelle (24) des canaux (8) sont disposées des cales (37) permettant une inclinaison latérale des rails.

15. Série de dalles de support de voies selon l'une des revendications 1 à 9 ou 14, **caractérisée en ce que** la semelle (24) comprend un ballast (38) pour le logement du rail (9).
